# EUROPÄISCHE PATENTSCHRIFT

(11) **EP 1 798 352 B1**
(45) Veröffentlichungstag und Bekanntmachung des Hinweises auf die Patenterteilung: **27.05.2009**
(21) Anmeldenummer: 05405695.7
(22) Anmeldetag: 13.12.2005
(51) Int. Cl.: E03C 1/29

(54) **Ablauf für sanitäre Apparate**
Drain for sanitary devices
Bouche d'écoulement pour des appareils sanitaires

(43) Veröffentlichungstag der Anmeldung: 20.06.2007
(73) Patentinhaber: GEBERIT TECHNIK AG, 8645 Jona (CH)
(72) Erfinder: Schintler, Michael, 8330 Pfäffikon (CH)
(74) Vertreter: Groner, Manfred

(56) Entgegenhaltungen:
- EP-A- 1 229 174
- GB-A- 793 066
- GB-A- 1 125 196
- GB-A- 2 384 251

## Beschreibung

Die Erfindung betrifft einen Ablauf für sanitäre Apparate nach dem Oberbegriff des Anspruchs 1.

Die gattungsbildende EP 1 229 174 A offenbart einen Ablauf, bei dem das Tauchrohr und die Überlauftasse oder zumindest die äussere Wandung der Überlauftasse eine Einheit bilden. Nach dem Entfernen dieser Einheit ist der Ablaufstutzen zur Reinigung vergleichsweise bequem zugänglich. Die genannte Einheit aus Tauchrohr und Überlauftasse ist vergleichsweise aufwendig und muss nach einer Reinigung in einer bestimmten Drehposition in das Gehäuse eingesetzt werden.

Ein weiterer Ablauf ist aus der EP 0 503 232 A bekannt geworden. Das topfförmige Gehäuse besitzt ein Gehäuseoberteil mit einer Öffnung, in die ein Tauchrohr von oben eingesetzt ist. Mit einem Dichtungsring ist dieses Tauchrohr am oberen Rand gegenüber diesem Oberteil abgedichtet. Das Tauchrohr greift in die Überlauftasse ein, die am Gehäuse angeformt ist. Bei diesem Ablauf ist nachteilig, dass der Auslaufstutzen zur Reinigung nicht zugänglich ist.

Die EP 0 807 721 A offenbart einen Ablauf, der ebenfalls ein Tauchrohr und eine Überlauftasse aufweist. Die Überlauftasse ist hier verschiebbar und besitzt zudem gegenüber dem Auslaufstutzen eine Einziehung. Nach dem Herausnehmen des Tauchrohrs kann die Überlauftasse so verschoben werden, dass der Auslaufstutzen zur Reinigung zugänglich ist. Nach der Reinigung muss die Überlauftasse wieder in die ursprüngliche Stellung verschoben und das Tauchrohr eingesetzt werden.

Die GB-A-1 125 196 offenbart einen Ablauf für ein Urinal, der einen nach unten gerichteten Stutzen aufweist und bei dem das Wasser im Tauchrohr aufsteigt und in ein in diesem angeordnetes weiteres Rohr umgelenkt wird.

Der Erfindung liegt die Aufgabe zugrunde, einen Ablauf der genannten Art zu schaffen, der noch einfacher und kostengünstiger herstellbar ist und der eine noch einfachere Reinigung ermöglicht.

Die Aufgabe ist bei einem gattungsgemässen Ablauf gemäss Anspruch 1 gelöst. Für eine einfache Reinigung der Überlauftasse wird lediglich das Tauchrohr herausgenommen. Für eine Reinigung des Auslaufstutzens kann dann zusätzlich auch das Überlaufrohr herausgenommen werden, so dass auch der Ablaufstutzen und die Ablaufleitung zugänglich sind. Das Herausnehmen des Tauchrohrs und des Überlaufrohrs sind einfache Vorgänge, die wenig erklärungsbedürftig sind. Dies gilt auch für das Einsetzen dieser Teile nach einer Reinigung. Sowohl das Tauchrohr als auch das Überlaufrohr sind vergleichsweise einfache rohrförmige Teile, die im Spritzgussverfahren kostengünstig hergestellt werden können.

Nach einer Weiterbildung der Erfindung ist das Tauchrohr an einem unteren Rand dicht mit dem Gehäuse verbunden. Die Dichtung erfolgt vorzugsweise mit einem umlaufenden Dichtungsmittel und insbesondere Dichtungsring.

Nach einer Weiterbildung der Erfindung steht das Überlaufrohr mit einer unteren Kante auf einer umlaufenden nach innen gerichteten Schulter des Gehäuses. Dies ermöglicht eine einfache und sichere Montage und Fixierung des Überlaufrohrs.

Nach der Erfindung ist am oberen Ende des Überlaufrohrs ein Stützring angeordnet, der das Tauchrohr umgreift und eine Umlenkung für das aus dem Überlaufrohr ausströmende Wasser bildet. Dieser Stützring dient einerseits zur Stützung des Tauchrohrs und andererseits als Leitmittel für eine geeignete Strömung des Wassers.

Nach einer Weiterbildung der Erfindung ist vorgesehen, dass das Tauchrohr und das Überlaufrohr drehsymmetrische Teile sind. Insbesondere weisen diese Teile einen polygonalen und insbesondere einen hexagonalen Querschnitt auf. Dies ermöglicht eine besonders geeignete Befestigung des Ablaufs mit Befestigungsschrauben.

Nach einer Weiterbildung der Erfindung ist ein Deckel vorgesehen, der in das Tauchrohr eingreift und mit diesem lösbar verbunden ist. Dadurch ist es möglich, das Tauchrohr am Deckel aus dem Gehäuse bzw. aus der Überlauftasse herauszunehmen. Vorzugsweise ist hierbei der Deckel mit dem Tauchrohr verrastet. Beim Aufsetzen des Deckels wird damit selbsttätig dieser mit dem Tauchrohr verbunden. Der Deckel und das Tauchrohr können auch sehr einfach voneinander getrennt werden. Eine besonders geeignete und einfache Rastverbindung ergibt sich nach einer Weiterbildung der Erfindung dann, wenn der Deckel nach unten ragende Stege aufweist, die mit einer Wand der Innenseite des Tauchrohrs angeformte Rippe verrastet sind.

Eine besonders funktionssichere Lagerung des Tauchrohrs ergibt sich dann, wenn dieses an einem oberen Ende einen nach aussen ragenden Kragen aufweist, der auf einer oberen Kante des Überlaufrohrs aufliegt. Das Tauchrohr ist somit sicher am Überlaufrohr abgestützt.

Gemäss einer Weiterbildung der Erfindung ist am Tauchrohr ein Bügel befestigt. An diesem Bügel kann das Tauchrohr sehr einfach aus dem Überlaufrohr herausgenommen werden. Zudem signalisiert der Bügel dem Benutzer, dass das Tauchrohr herausnehmbar ist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Schnitt durch einen erfindungsgemässen Ablauf entlang der Linie I-I der Figur 3,
- Figur 2: eine Seitenansicht des erfindungsgemässen Ablaufs und
- Figur 3: ein Schnitt entlang der Linie III-III der Figur 2.

Der Ablauf 1 besitzt gemäss den Figuren 1 bis 3 ein topfartiges Gehäuse 2, das einen Unterteil 31 und einen deckelförmigen Oberteil 5 besitzt und einen Gehäuseraum 37 bildet. Zur Befestigung des Ablaufs 1 in einer hier nicht gezeigten Öffnung beispielsweise einer hier nicht gezeigten Duschwanne, ist auf das Gehäuseoberteil 5 ein Ring 7 aufgesetzt, der beispielsweise mit drei Befestigungsschrauben 9 lösbar am Gehäuseoberteil 5 befestigt ist. Die Befestigungsschrauben 9 greifen jeweils in eine Mutter 10 ein, die an der Unterseite des Gehäuseoberteils 5 gelagert sind. Der Ring 6, der auch als Flanschring bezeichnet werden kann, bildet eine Öffnung 3, durch welche Wasser in den Ablauf 1 einfliessen kann. Über dieser Öffnung 3 ist ein abnehmbarer Deckel 4 angeordnet.

In das Gehäuse 2 ist von oben ein Überlaufrohr 16 eingesetzt, das in der Nähe einer Unterkante 19 mittels eines umlaufenden Dichtungsrings 17 gegen das Gehäuse 2 abgedichtet ist. Die Unterkante 19 liegt auf einer Schulter 18 des Gehäuses 2 auf. Diese Schulter 18 ragt wie ersichtlich nach innen und befindet sich unmittelbar über einem Boden 8 des Gehäuseunterteils 31. Der Boden 8 ist nicht eben, sondern bildet eine Erhebung 32, die in das Überlaufrohr 16 hineinragt. Am oberen Ende besitzt das Überlaufrohr 16 einen umlaufenden Stützring 28, an dem ein Tauchrohr 12 abgestützt ist. Der Stützring 28 befindet sich über einer Überlaufkante 33 des Überlaufrohres 16, die im Abstand zu einer konkaven Leitfläche 34 des Stützrings 28 angeordnet ist.

Das Tauchrohr 12 ragt von oben in das Überlaufrohr 16 hinein und bildet eine untere Kante 15, welche die Erhebung 32 umgibt und die im Abstand zum Boden 8 angeordnet ist, so dass durch das Tauchrohr 12 einströmendes Wasser zwischen der Kante 15 und dem Boden 8 in Richtung des Pfeils 25 umgelenkt wird. Das Tauchrohr 16 besitzt am oberen Ende einen nach aussen ragenden Kragen 13, welcher mit einem Dichtungsring 14 gegenüber dem Gehäuseoberteil 5 abgedichtet ist. Wie ersichtlich, liegt das Tauchrohr 12 mit dem Kragen 13 auf dem Überlaufrohr 16 auf. Die Pfeile 25, 26 und 27 zeigen die Strömungsrichtungen des ablaufenden Wassers. Das Wasser gelangt durch die Öffnung 3 in den Gehäuseraum 37 und gemäss den Pfeilen 25 um die Kante 15 in einen ringförmigen Raum 38 zwischen dem Tauchrohr 12 und dem Überlaufrohr 16 nach oben, dann gemäss den Pfeilen 26 zwischen der Leitfläche 34 und der Überlaufkante 33 nach aussen und schliesslich gemäss den Pfeilen 27 in den Stutzen 29.

Das Überlaufrohr 16 bildet mit dem Boden 8 des Gehäuseunterteils 31 eine Überlauftasse. Diese Überlauftasse bildet mit dem Tauchrohr 12 einen Geruchsverschluss.

Am Gehäuse 2 bzw. am Gehäuseunterteil 31 ist ein Stutzen 29 angeformt, der seitlich wegragt und der mit einer Überwurfmutter 20 mit einem Zwischenstück 22 verbunden ist. Dieses Zwischenstück 22 ist mit einem Gelenk mit einem Anschlussteil 24 verbunden, das mit einer hier nicht gezeigten Ablaufleitung zu verbinden ist. Ist das Überlaufrohr 16 mit Wasser gefüllt, so bildet dieses wie erwähnt einen Geruchsverschluss, der verhindert, dass aus der Ablaufleitung Gas durch den Ablauf und damit aus der Einlauföffnung 3 entweichen kann.

Zur Reinigung können das Tauchrohr 12 und das Überlaufrohr 16 aus dem Gehäuse 2 herausgenommen werden. Um das Herausnehmen des Tauchrohrs 12 zu vereinfachen, ist der Deckel 4 über mehrere nach unten ragende Stege 11 mit dem Tauchrohr 12 verrastet. Dazu besitzen diese Stege 11 jeweils aussenseitig eine Zahnung 35, die an einer inneren angeordneten Rippe 36 angreifen. Der Deckel 4 kann somit mit dem Tauchrohr 12 zusammen aus dem Gehäuse 2 herausgenommen werden. Die Rastverbindung ermöglicht ein einfaches Trennen des Deckels 4 vom Tauchrohr 12. Beim Aufsetzen des Deckels 4 wird selbsttätig dieser mit dem Tauchrohr 12 verbunden. Am Tauchrohr 12 ist zudem ein umlegbarer Bügel 30 befestigt, an dem alternativ das Tauchrohr 12 aus dem Gehäuse 2 herausgenommen werden kann. Zur Reinigung kann somit der Deckel 4 vom Tauchrohr 12 abgenommen und anschliessend am Bügel 30 das Tauchrohr 12 herausgezogen werden. Nach dem Entfernen des Tauchrohrs 12 kann zur Reinigung zudem das Überlaufrohr 16 aus dem Gehäuse 2 herausgenommen werden. Der Stutzen 29 und die daran angeschlossene Leitung sind damit von oben zur Reinigung einfach zugänglich. Nach der Reinigung wird das Tauchrohr 12 von oben eingeschoben, bis die Kante 19 auf der Schulter 18 aufliegt. Nun werden das Tauchrohr 12 und der Deckel 4 eingesetzt. Das Tauchrohr 12 und der Deckel 4 können zusammen oder einzeln eingesetzt werden.

Das Überlaufrohr 16 und das Tauchrohr 12 sind drehsymmetrisch zumindest am oberen Ende polygonal und insbesondere hexagonal ausgebildet, wie die Figur 3 zeigt. Das Überlaufrohr 16 und das Tauchrohr 12 können somit in unterschiedlichen Drehpositionen eingesetzt werden.

### Bezugszeichenliste

- 1: Ablauf
- 2: Gehäuse
- 3: Einlauföffnung
- 4: Deckel
- 5: Gehäuseteil
- 6: Flanschring
- 7: Ring
- 8: Gehäuseboden
- 9: Befestigungsschraube
- 10: Mutter
- 11: Steg
- 12: Tauchrohr
- 13: Kragen
- 14: Dichtung
- 15: Kante
- 16: Überlaufrohr
- 17: Dichtung
- 18: Schulter
- 19: Unterkante
- 20: Überwurfinutter
- 21: Gewinde
- 22: Verbindungsteil
- 23: Gelenk
- 24: Anschlussteil
- 25: Pfeil
- 26: Pfeil
- 27: Pfeil
- 28: Stützring
- 29: Stutzen
- 30: Bügel
- 31: Unterteil
- 32: Erhebung
- 33: Überlaufkante
- 34: Leitfläche
- 35: Zahnung
- 36: Rippe
- 37: Gehäuseraum
- 38: Raum

## Patentansprüche

1. Ablauf für sanitäre Apparate, beispielsweise Dusch- und Badewannen, mit einem Gehäuse (2), das einen Gehäuseraum (37) bildet, in den durch eine Einlauföffnung (3) Wasser einströmen und durch einen seitlichen Stutzen (29) Wasser auslaufen kann, mit einem Tauchrohr (12), das von oben in das Gehäuse (2) eingesetzt ist und mit einer Überlauftasse einen Geruchsverschluss bildet, **dadurch gekennzeichnet, dass** die Überlauftasse durch ein in das Gehäuse (2) eingesetztes und unten offenes Überlaufrohr (16) gebildet ist, und das Tauchrohr (12) aus dem Überlaufrohr herausnehmbar ist und dass an einem oberen Ende des Überlaufrohrs (16) ein Stützring (28) angeordnet ist, der das Tauchrohr (12) an einem oberen Ende umgreift und stützt und der unterseitig eine Leitfläche (34) zur Umlenkung für das aus dem Überlaufrohr (16) ausströmende Wasser bildet.

2. Ablauf nach Anspruch 1, **dadurch gekennzeichnet, dass** das Überlaufrohr (16) als separates Teil von oben in das Gehäuse (2) eingesetzt ist.

3. Ablauf nach Anspruch 2, **dadurch gekennzeichnet, dass** das Überlaufrohr (16) an einer unteren Kante (19) dicht mit dem Gehäuse (2) verbunden ist.

4. Ablauf nach einem der Ansprüche 1 bis 3, **dadurch gekennzeichnet, dass** das Überlaufrohr (16) an einer unteren Kante (19) auf einer umlaufenden Schulter (18) des Gehäuses (2) steht.

5. Ablauf nach einem der Ansprüche 1 bis 4, **dadurch gekennzeichnet, dass** das Tauchrohr (12) und das Überlaufrohr (16) drehsymmetrisch ausgebildet sind und mindestens an einem oberen Ende einen polygonalen und insbesondere einen hexagonalen Querschnitt aufweisen.

6. Ablauf nach einem der Ansprüche 1 bis 5, **dadurch gekennzeichnet, dass** ein Deckel (4) vorgesehen ist, der von oben in das Tauchrohr (12) eingreift und mit diesem lösbar verbunden ist, derart, dass mit dem Deckel (4) das Tauchrohr (12) heraushebbar ist.

7. Ablauf nach Anspruch 6, **dadurch gekennzeichnet, dass** der Deckel (4) mit dem Tauchrohr (12) verrastet ist.

8. Ablauf nach Anspruch 7, **dadurch gekennzeichnet, dass** der Deckel (4) nach unten ragende Stege (11) aufweist, die mit einer an der Innenseite des Tauchrohrs (12) angeformten Rippe (36) verrastet sind.

9. Ablauf nach einem der Ansprüche 1 bis 8, **dadurch gekennzeichnet, dass** das Tauchrohr (12) an einem oberen Ende einen nach aussen ragenden Kragen (13) aufweist, der auf einer oberen Kante des Überlaufrohrs (16) aufliegt.

10. Ablauf nach einem der Ansprüche 1 bis 9, **dadurch gekennzeichnet, dass** am Tauchrohr (12) ein Bügel (30) befestigt ist, mit dem das Tauchrohr (12) aus dem Gehäuse (2) herausnehmbar ist.

## Claims

1. Drain for sanitary appliances, for example shower trays and bathtubs, having a housing (2) which forms a housing chamber (37) into which water can flow in through an entry opening (3) and out of which water can run out through a lateral connector (29), having a dip tube (12), which is inserted into the housing (2) from above and, with an overflow cup, forms a stench trap, **characterized in that** the overflow cup is formed by an overflow pipe (16), which is inserted into the housing (2) and is open at the bottom, and the dip tube (12) can be removed from the overflow pipe, and **in that** a top end of the overflow pipe (16) has arranged on it a supporting ring (28) which engages around, and supports, the dip tube (12) at a top end and, on the underside, forms a directing surface (34) for deflecting the water flowing out of the overflow pipe (16).

2. Drain according to Claim 1, **characterized in that** the overflow pipe (16) is inserted into the housing (2) from above as a separate part.

3. Drain according to Claim 2, **characterized in that** the overflow pipe (16) is connected at a bottom edge (19) to the housing (2) with sealing action.

4. Drain according to one of Claims 1 to 3, **characterized in that** the overflow pipe (16), at a bottom edge (19), stands on an encircling shoulder (18) of the housing (2).

5. Drain according to one of Claims 1 to 4, **characterized in that** the dip tube (12) and the overflow pipe (16) are of rotationally symmetrical design and have a polygonal, and in particular a hexagonal, cross section at least at a top end.

6. Drain according to one of Claims 1 to 5, **characterized by** the provision of a cover (4) which engages in the dip tube (12) from above and is connected in a releasable manner thereto such that the dip tube (12) can be lifted out with the cover (4).

7. Drain according to Claim 6, **characterized in that** the cover (4) is latched to the dip tube (12).

8. Drain according to Claim 7, **characterized in that** the cover (4) has downwardly projecting webs (11) which are latched to a rib (36) integrally formed on the inside of the dip tube (12).

9. Drain according to one of Claims 1 to 8, **characterized in that** the dip tube (12), at a top end, has an outwardly projecting collar (13) which rests on a top edge of the overflow pipe (16).

10. Drain according to one of Claims 1 to 9, **characterized in that** a hoop element (30) is fastened on the dip tube (12), and this hoop element can be used to remove the dip tube (12) from the housing (2).

## Revendications

1. Bouche d'écoulement pour des appareils sanitaires, par exemple des cuvettes de douche et des baignoires, comprenant un boîtier (2), qui forme un espace de boîtier (37), dans lequel de l'eau peut affluer par une ouverture d'entrée (3) et peut sortir par une tubulure latérale (29), avec un tube plongeant (12) qui est inséré par le haut dans le boîtier (2) et qui forme avec une tasse de débordement un coupe-odeur, **caractérisée en ce que** la tasse de débordement est formée par un tube de débordement (16) inséré dans le boîtier (2) et ouvert en bas, et le tube plongeant (12) peut être enlevé du tube de débordement, et **en ce qu'**à une extrémité supérieure du tube de débordement (16) est disposée une bague de support (28) qui entoure et supporte le tube plongeant (12) au niveau d'une extrémité supérieure et qui forme du côté inférieur une surface de guidage (34) pour dévier l'eau sortant hors du tube de débordement (16).

2. Bouche d'écoulement selon la revendication 1, **caractérisée en ce que** le tube de débordement (16) est inséré sous forme de pièce séparée par le haut dans le boîtier (2).

3. Bouche d'écoulement selon la revendication 2, **caractérisée en ce que** le tube de débordement (16) est connecté au niveau d'une arête inférieure (19) de manière hermétique au boîtier (2).

4. Bouche d'écoulement selon l'une quelconque des revendications 1 à 3, **caractérisée en ce que** le tube de débordement (16) se trouve au niveau d'une arête inférieure (19) sur un épaulement périphérique (18) du boîtier (2).

5. Bouche d'écoulement selon l'une quelconque des revendications 1 à 4, **caractérisée en ce que** le tube plongeant (12) et le tube de débordement (16) sont réalisés avec une symétrie de révolution et présentent au moins à une extrémité supérieure une section transversale polygonale et notamment hexagonale.

6. Bouche d'écoulement selon l'une quelconque des revendications 1 à 5, **caractérisée en ce qu'**un couvercle (4) est prévu, lequel vient en prise par le haut dans le tube plongeant (12) et est connecté de manière amovible à celui-ci, de telle sorte que le tube plongeant (12) puisse être retiré avec le couvercle (4).

7. Bouche d'écoulement selon la revendication 6, **caractérisée en ce que** le couvercle (4) est encliqueté avec le tube plongeant (12).

8. Bouche d'écoulement selon la revendication 7, **caractérisée en ce que** le couvercle (4) présente des nervures (11) saillant vers le bas, qui sont encliquetées à une ailette (36) façonnée sur le côté intérieur du tube plongeant (12).

9. Bouche d'écoulement selon l'une quelconque des revendications 1 à 8, **caractérisée en ce que** le tube plongeant (12) présente à une extrémité supérieure un rebord (13) saillant vers l'extérieur, qui s'applique sur une arête supérieure du tube de débordement (16).

10. Bouche d'écoulement selon l'une quelconque des revendications 1 à 9, **caractérisée en ce qu'**un arceau (30) est fixé sur le tube plongeant (12), lequel permet de retirer le tube plongeant (12) hors du boîtier (2).
